# EUROPÄISCHE PATENTSCHRIFT

(11) **EP 1 684 907 B1**
(45) Veröffentlichungstag und Bekanntmachung des Hinweises auf die Patenterteilung: **24.12.2008**
(21) Anmeldenummer: 04803217.1
(22) Anmeldetag: 22.11.2004
(51) Int. Cl.: B02C 4/30

(54) **MAHLWALZE FÜR DIE DRUCKZERKLEINERUNG KÖRNIGEN GUTES**
GRINDING ROLL FOR PRESSURE GRINDING GRANULAR MATERIAL
CYLINDRE DE BROYAGE POUR LE BROYAGE PAR PRESSION D'UN MATERIAU EN GRAINS

(30) Priorität: 22.11.2003 DE 10354679
(43) Veröffentlichungstag der Anmeldung: 02.08.2006
(73) Patentinhaber: KHD Humboldt Wedag GmbH, 51067 Köln (DE)
(72) Erfinder: SPLINTER, Christian, 50259 Pulheim (DE); FRANGENBERG, Meinhard, 51515 Kürten (DE); FISCHER-HELWIG, Frank, 53757 Sankt Augustin (DE); BRENDLER, Dieter, 51465 Bergisch Gladbach (DE)
(86) Internationale Anmeldenummer: PCT/EP2004/013234
(87) Internationale Veröffentlichungsnummer: WO 2005/049212

(56) Entgegenhaltungen:
- EP-A- 0 396 897
- EP-A- 1 502 650
- DE-A1- 4 032 615
- DE-A1- 4 400 797
- US-A- 412 558

## Beschreibung

Die Erfindung betrifft eine Mahlwalze für die Druckzerkleinerung körnigen Gutes, insbesondere für Rollenpressen zur Gutbettzerkleinerung, mit einem Walzenmantel mit verschleißfester insbesondere für den autogenen Verschleißschutz geeigneter Oberflächenpanzerung und mit einer Stirnflächenpanzerung im Bereich der umlaufenden Walzenkante.

Bei Walzenmühlen wird körniges sprödes Mahlgut in den Walzenspalt, durch den die beiden drehbar gelagerten gegenläufig rotierbaren Walzen voneinander getrennt sind, eingezogen und dort einer Druckzerkleinerung unterworfen. Bekannt ist auch die sogenannte Gutbettzerkleinerung im Walzenspalt einer Hochdruck-Walzenmühle, auch Rollenpresse genannt, bei der die einzelnen Partikel des durch Reibung in den Walzenspalt eingezogenen Mahlgutes in einem Gutbett, d. h. in einer zwischen den beiden Walzenoberflächen zusammengedrückten Materialschüttung bei Anwendung eines hohen Druckes gegenseitig zerquetscht werden. Dabei sind die Walzenoberflächen einer hohen Verschleißbeanspruchung ausgesetzt. Daher werden an solche Walzenoberflächen wenigstens die folgenden Anforderungen gestellt:

Sie sollen eine hohe Verschleißwiderstandsfähigkeit haben, kostengünstig hergestellt werden können, durch den Betreiber der Rollenpresse repariert werden können, und auch ein gutes Einzugsverhalten für das zu zerkleinernde Gut besitzen.

Bekannt ist, die Walzenoberflächen von Rollenpressen dadurch verschleißfester zu machen, indem auf der Walzenoberfläche eine Vielzahl von vorgefertigten Hartmetallkörpern wie z. B. Noppenbolzen angeordnet wird, die in entsprechende Sacklochbohrungen des Walzenmantels eingelagert sein können (EP-B-0 516 952 Fig. 2).

Bei dieser sogenannten Rasterpanzerung stehen die Noppenbolzen mit einer so großen Höhe nach außen von der Walzenoberfläche vor und sie sind mit einem solchen Abstand voneinander angeordnet, dass im Betrieb der Rollenpresse auf der Walzenoberfläche die Zwischenräume zwischen den Noppenbolzen mit dem zusammengepressten feinkörnigen Gutmaterial ausgefüllt bleiben, welches einen autogenen Verschleißschutz für die Walzenoberflächen bildet und aufgrund seiner Rauhigkeit auch ein gutes Einzugsverhalten aufweist. Diese bekannte Walzenoberflächenpanzerung mit abwechselnd Zonen hochverschleißfesten Werkstoffes und Zwischenraumzonen anderer Verschleißfestigkeit hat sich bei der Gutbettzerkleinerung insbesondere von Erzmaterial in der Praxis bewährt.

Aber auch die Stirnseiten der Walzen bzw. der Walzenmäntel von Rollenpressen sind besonders beim Einsatz in der Erzzerkleinerung einem hohen Verschleiß ausgesetzt. Aus der DE-C-40 32 615 ist es bekannt, bei Rollenpressen die Walzenstirnflächen im Bereich der umlaufenden Walzenkante dadurch zu panzern, dass auf diesen Bereich durch Auftragsschweißung Schweißmaterial aufgebracht wird. Abgesehen davon, dass es fraglich ist, ob Betreiber derartiger Maschinen im Reparaturfalle in der Lage sind, den Verschleißschutz selbst aufzubauen, ist die Verschleißwiderstandsfähigkeit begrenzt, weil sich sehr harte Stoffe nicht mit der Schweißtechnik aufbringen lassen. Man hat schon versucht, die Stirnflächen von Rollenpressen durch kreissegmentförmige Schleißbleche zu schützen, die wenigstens am Außenumfang am Walzenmantel angeschweißt sind. Verschleißt diese Anschweißung im Laufe des Betriebes der Rollenpresse, kann in den radialen Spalt zwischen Walzenstirnseite und Schleißblech Gutmaterial eingedrückt und das Schleißblech aus seiner Verankerung gedrückt werden, so dass der Wartungsaufwand für diese Art des Mahlwalzen-Stirnflächenverschleißschutzes beträchtlich ist.

Die nach Artikel 54(3) EPÜ nachveröffentlichte Druckschrift EP1 502 650 A1 offenbart eine Mahlwalze mit Verschleißschutzelementen im Bereich der Walzenkanten. Die Verschleißschutzelemente stehen in axialer Richtung nicht über die Mahlwalze hervor, sonden schließen bündig mit der Mahlwalze ab.

Der Erfindung liegt die Aufgabe zugrunde, für eine eingangs beschriebene Mahlwalze im Bereich der umlaufenden Walzenkante eine Stirnflächenpanzerung zu schaffen, die durch hohe Verschleißfestigkeit ein hohes Standzeitvermögen aufweist und die doch relativ einfach und insgesamt kostengünstig zu fertigen und zu reparieren ist.

Diese Aufgabe wird gemäß der Erfindung mit einer Mahlwalze mit den Merkmalen des Anspruchs 1 oder des Anspruchs 4 gelöst. Vorteilhafte Ausgestaltungen der Erfindung sind in den abhängigen Ansprüchen angegeben.

Bei der erfindungsgemäßen Mahlwalze besteht die Stirnflächenpanzerung nicht aus Auftragsschweißmaterial und nicht aus aufgeschweißten Schleißblechen, sondern aus einer Vielzahl zu einem Kreis aneinandergereihter die umlaufende Walzenstirnkante bildender vorgefertigter Hartkörpers insbesondere aus Sinterhartmetall. Bei der in Anspruch 1 angebenen Lösung weist die Walzenstirnfläche an ihrer Umlaufkante eine umlaufende Ringschulter auf, in welcher die Hartkörper angeordnet sind, die sich sowohl axial als auch radial an der Ringschulter des Walzenmantels abstützen und die mit dem Walzenmantel lösbar verbunden sind. Dabei sind die Tiefe der Ringschulter sowie die Dimension der Hartkörper so bemessen, dass die Hartkörper sowohl radial von der Oberfläche des Walzenmantels als auch axial von der Stirnfläche des Walzenmantels vorstehen, wodurch die erfindungsgemäße Panzerung prinzipiell für den autogenen Verschleißschutz geeignet gemacht wird. Jedenfalls weist die erfindungsgemäße Mahlwalze mit ihrer Panzerung ein hohes Standzeitvermögen auf. Dabei entspricht die Standzeit der Stirnflächenpanzerung in etwa der Standzeit der Walzenoberflächen-Panzerung.

Die Befestigung der Hartkörper in der Ringschulter des Walzenmantels ist relativ einfach, so dass die Panzerung auch vom Betreiber der Walzenmaschine zu reparieren ist. Gemäß einer Ausführungsform der Erfindung können die Hartkörper mittels über den Umfang der Walzenstirnfläche verteilter Schraub- und Keilelemente in die umlaufende Ringschulter des Walzenmantels gespannt sein. Die Schraubverbindungen der Hartkörper mit ihrer Ringschulter können axial und/oder radial oder schräg diagonal wirken. Anstatt die Hartkörper durch entsprechende Bohrungen mittels Durchgangsbolzen unmittelbar am Walzenmantel anzuschrauben, können die Hartköper in die Ringschulter auch vermittels Klemmplatten gespannt sein, die ihrerseits an die Walzenstirnfläche in einem radial mehr innen liegenden Bereich angeschraubt sind, wo sie nicht mehr einem Verschleiß ausgesetzt sind.

Die radial innen liegenden Flächen der kreissegmentförmigen Hartkörper, mit denen sie sich an der Walzenmantel-Ringschulter radial abstützen, können kreisbogenförmig gewölbt der zylindrischen Kontur der Ringschulter angepasst sein. Die radial innen liegende Hartkörperfläche kann aber auch eben sein, wobei in diesem Falle die radial innen liegende Kontur der Ringschulter ein Vieleck bzw. Polygon darstellt. Mit einem planen Sitz ist eine noch höhere Passgenauigkeit der Hartkörper zu erreichen.

Nach der in Anspruch 4 angegebenen Alternativlösung der Erfindung können die Hartkörper in Draufsicht betrachtet auch die Gestalt eines Hammerkopfes mit Schaft aufweisen, wobei der Hammerkopf jeweils in der Walzenmantel-Ringnut angeordnet ist und der Schaft jeweils in um den Umfang der Walzenstirnfläche verteilte eingeformte bzw. eingefräste radiale-axiale Nuten eingefügt ist. Besteht der Walzenmantel aus einem Gusskörper, z. B. aus Hartguss, besteht die Möglichkeit, die Ringschulter sowie auch die radialen-axialen Nuten gleich beim Gießen einzuformen, so dass sich spanende Bearbeitungsvorgänge erübrigen können.

Nach einem Ausführungsbeispiel dieser Lösung der Erfindung kann der Schaft der hammerkopfförmigen Hartkörper am Ende eine zylindrische Verdickung aufweisen, die jeweils in die radialen Bohrungen der äußeren am Walzenmantelrand der Walzenstirnfläche benachbarten Bohrungsreihe eingepasst ist, so dass mit dieser Verdickung die Hartkörper im Walzenmantel axial gefangen, d. h. in axialer Richtung gegen Herausfallen gesichert sind, während zur radialen Fixierung der hammerkopfförmigen Hartkörper diese in ihre radialen Nuten eingeklebt oder eingelötet sein können. Die Klebung bzw. Lötung soll bei niedrigen Temperaturen lösbar sein, um das Auswechseln verschlissener Hartkörper zu erleichtern.

Ausführungsbeispiele der Erfindung und deren weitere Merkmale und Vorteile sind in der Zeichnung schematisch dargestellt und anschließend näher erläutert.

Es zeigt:
- Fig. 1:: in perspektivischer Ansicht vergrößert einen Ausschnitt aus der Stirnkante einer Mahlwalze als Ausführungsform der Stirnflächenpanzerung, gemäß der ersten Lösung der Erfindung,
- Fig. 2:: perspektivisch die Ansicht auf die komplette Mahlwalzen-Stirnfläche ausgestattet mit der im Detail vergrößert in Fig. 1 dargestellten Stirnflächenpanzerung,
- Fig. 3:: eine Ausführungsform der zweiten Lösung der erfindungsgemäßen Stirnflächenpanzerung ausschnittsweise in Draufsicht auf die Walze gesehen,
- Fig. 4:: die Ansicht auf die Stirnflächenpanzerung der Fig. 3 gesehen von der rechten Seite, und
- Fig. 5:: perspektivisch vergrößert herausgezeichnet die Konfiguration der in Fig. 3 eingesetzten Hartkörper.

Fig. 1 zeigt schräg von oben gesehen den Walzenmantel 10 einer Mahlwalze, an deren Stirnkante eine umlaufende Ringschulter 11 eingeformt ist. In dieser Ringschulter ist eine Vielzahl von zu einem Kreis aneinandergereihter die umlaufende Walzenstirnkante bildender vorgefertigter Hartkörper insbesondere aus Sinterhartmetall angeordnet, von denen in Fig. 1 der eingesetzte etwa quaderförmige Hartkörper 12 zu sehen ist, der sich sowohl axial als auch radial an der Ringschulter 11 des Walzenmantels 10 abstützt und mit diesem lösbar verbunden ist. Die Hartkörper 12 stehen sowohl axial von der Stirnfläche als auch radial von der Oberfläche des Walzenmantels 10 vor, das heißt die Höhe der Hartkörper 12 stimmt mit der eingangs erwähnten Oberflächenpanzerung bzw. Rasterpanzerung überein, sofern diese an der zylindrischen Oberfläche des Walzenmantels 10 zum Zwecke des autogenen Verschleißschutzes vorhanden sein sollte.

Die radial innen liegenden Flächen der Hartkörper 12, mit denen sie sich an der Walzenmantel-Ringschulter 11 radial abstützen, sind kreisbogenförmig gewölbt oder ebenflächig, wobei im letztgenannten Fall die radial innen liegende Kontur der Ringschulter 11 ein Vieleck oder Polygon zwecks Erreichung eines planen Passsitzes darstellt. Die Hartkörper 12 können mittels Durchgangsbohrungen und Schraubenbolzen direkt an die Walzenstirnseite geschraubt sein, mit Schraubenbolzen, die axial, radial versenkt oder schräg diagonal liegen, wobei im letzteren Fall die Schrauben sowohl radiale als auch axiale Kräfte aufnehmen.

Nach Fig. 1 sind die Hartkörper 12 mittels über den Umfang der Walzenstirnfläche verteilter Klemmplatten 13 in die umlaufende Ringschulter 11 des Walzenmantels 10 gespannt. Dazu weisen die Klemmplatten 13 jeweils eine Schraube 14 sowie eine Keilfläche 15 auf, die mit einer entsprechenden Keilfläche 16 im radial inneren Bereich des Hartkörpers 12 zusammenwirkt.

In Fig. 2 ist die komplette Stirnflächenpanzerung des Walzenmantels 10 mit der Vielzahl der Hartkörper 12, Klemmelemente 13 und Befestigungselemente 14 zu sehen.

Fig. 3 zeigt eine erfindungsgemäße Alternativlösung der Walzen-Stirnflächenpanzerung, bei der die Hartkörper in Draufsicht betrachtet die Gestalt eines Hammerkopfes 17 mit Schaft 18 aufweisen können, wobei der Hammerkopf jeweils in der Walzenmantel-Ringnut 11 angeordnet ist und der Schaft 18 jeweils in um den Umfang der Walzenstirnfläche verteilte eingeformte bzw. eingefräste radiale/axiale Nuten 19 eingefügt ist.

In Fig. 4 ist zu erkennen, dass die hammerkopfförmigen Hartkörper 17 nur über die Unterseite 20 des Schafts 18 am Grund der Nut 19 und nicht an der Walzenmantel-Ringschulter 11 radial abgestützt sind. Damit werden Doppelpassungen vermieden.

In Fig. 5 ist ein in den Figuren 3 und 4 eingesetzter hammerkopfförmiger Hartkörper 17 perspektivisch und vergrößert herausgezeichnet. Der Schaft 18 des hammerkopfförmigen Hartkörpers 17 weist am Ende eine zylindrische Verdickung 21 auf, die jeweils in die radialen Bohrungen der äußeren am Walzenmantelrand der Walzenstirnfläche benachbarten Bohrungsreihe eingepasst ist, so dass mit dieser Verdickung 21 die Hartkörper 17 im Walzenmantel 10 axial gefangen, das heißt gegen Herausfallen in axialer Richtung gesichert sind. Zur radialen Fixierung der hammerkopfförmigen Hartkörper 17 sind diese in ihre Nuten 19 eingeklebt oder eingelötet. Zwecks Austauschbarkeit etwa beschädigter Hartkörper 17 ist die Klebung bzw. Lötung bei niedrigen Temperaturen lösbar. Aus Fig. 5 ist noch zu ersehen, dass das Hartkörperelement 17 nur über die Unterseite 20 des Schafts 18 radial abgestützt, und nur über die Rückseite 23 der zylindrischen Verdickung 21 axial am Walzenmantel abgestützt ist.

Aus Fig. 3 geht noch hervor, dass die erfindungsgemäße Stirnflächenpanzerung mit den Hartkörpern 17 in die Rasterpanzerung für den autogenen Verschleißschutz der Walzenoberfläche mit der Vielzahl der eingesetzten Noppenbolzen 24 integriert ist, was auch bedeutet, dass die Hartkörper 17 von der zylindrischen Oberfläche des Walzenmantels 10 radial so weit vorstehen wie die Noppenbolzen 24.

## Patentansprüche

1. Mahlwalze für die Druckzerkleinerung körnigen Gutes mit einem Walzenmantel (10) mit verschleißfester, für den autogenen Verschleißschutz geeigneter Oberflächenpanzerung und mit einer Stirnflächenpanzerung im Bereich der umlaufenden Walzenkante, wobei
die Stirnflächenpanzerung aus einer Vielzahl zu einem Kreis aneinandergereihter die umlaufende Walzenstirnkante bildender vorgefertigter Hartkörper (12) besteht, und
die Hartkörper (12) an der Walzenstirnkante in einer umlaufenden Ringschulter (11) des Walzenmantels (10) angeordnet, sind und sich sowohl axial als auch radial an der Ringschulter (11) des Walzenmantels abstützen und mit dem Walzenmantel (10) lösbar verbunden sind, und wobei
die Hartkörper (12) sowohl axial von der Stirnfläche als auch radial von der Oberfläche des Walzenmantels (10) vorstehen.

2. Mahlwalze nach Anspruch 1, **dadurch gekennzeichnet, dass** die Hartkörper (12) mittels über den Umfang der Walzenstirnfläche verteilter Schraub- und Klemmelemente (13, 14) in die umlaufende Ringschulter (11) des Walzenmantels (10) gespannt sind.

3. Mahlwalze nach Anspruch 1, **dadurch gekennzeichnet, dass** die radial innen liegenden Flächen der Hartkörper (12), mit denen sie sich an der Walzenmantel-Rlngschulter (11) radial abstützen, kreisbogenförmig gewölbt oder eben sind, wobei im letztgenannten Fall die radial innen liegende Kontur der Ringschulter (11) ein Vieleck bzw. Polygon darstellt.

4. Mahlwalze für die Druckzerkleinerung körnigen Gutes mit einem Walzenmantel (10) mit verschleißfester für den autogenen Verschleißschutz geeigneter Oberflächenpanzerung und mit einer Stirnflächenpanzerung im Bereich der umlaufenden Walzenkante, wobei
die Stirnflächenpanzerung aus einer Vielzahl zu einem Kreis aneinandergereihter die umlaufende Walzenstirnkante bildender vorgefertigter Hartkörper (12) besteht, und
die Hartkörper (12) an der Waizenstirnkante in einer umlaufenden Ringschulter (11) des Walzenmantels (10) angeordnet sind, und wobei
die Hartkörper (17) im montierten Zustand in Draufslcht auf die Walzenstirnfläche betrachtet die Gestalt eines Hammerkopfes mit Schaft (18) aufweisen, wobei der Hammerkopf jeweils in der Walzenmantel-Ringnut (11) angeordnet ist und der Schaft (18) jeweils in um den Umfang der Walzenstirnfläche verteilte radial-axiale Nuten (19) eingefügt ist, und
die Hartkörper (12) sowohl axial von der Stirnfläche als auch radial von der Oberfläche des Walzenmantels (10) vorstehen.

5. Mahlwalze nach Anspruch 4, **dadurch gekennzeichnet, dass** der Schaft (18) der hammerkopfförmigen Hartkörper (17) am freien Ende eine zylindrische Verdickung (21) aufweist, die jeweils in eine radialen Bohrungen einer äußeren am Walzenmantelrand der Walzenstirnfläche benachbarten Bohrungsreihe eingepasst ist, so dass mit dieser Verdickung (21) die Hartkörper (17) im Walzenmantel (10) axial gesichert sind.

6. Mahlwalze nach Anspruch 5, **dadurch gekennzeichnet, dass** zur radialen Fixierung der hammerkopfförmigen Hartkörper (17) diese in ihre radialen Nuten (19) eingeklebt oder eingelötet sind.

7. Mahlwalze nach den Ansprüchen 4 oder 5, **dadurch gekennzeichnet, dass** die hammerkopfförmigen Hartkörper (17) nur über die Unterseite (20) des Schafts (18) am Nutgrund und nicht an der Walzenmantel-Ringschulter (11) radial abgestützt sind.

## Claims

1. Grinding roller for the pressure comminution of granular material, having a roller shell (10) with wear-resistant surface reinforcement, suitable for autogenous wear protection, and with end-face reinforcement in the region of the peripheral edge of the roller,
wherein
the end face reinforcement comprises a multiplicity of prefabricated hard bodies (12) arranged in series to form a circle and forming the peripheral end edge of the roller, and
at the end edge of the roller, the hard bodies (12) are arranged in a peripheral annular shoulder (11) of the roller shell (10), and they are both axially and radially supported on the annular shoulder (11) of the roller shell and are detachably connected to the roller shell (10), and wherein
the hard bodies (12) protrude both axially from the end face and radially from the surface of the roller shell (10).

2. Grinding roller according to Claim 1, **characterized in that** the hard bodies (12) are clamped in the peripheral annular shoulder (11) of the roller shell (10) by means of screwing and clamping elements (13, 14) distributed over the periphery of the roller end face.

3. Grinding roller according to Claim 1, **characterized in that** the radially inner surfaces of the hard bodies (12), by which they are radially supported on the annular shoulder (11) of the roller shell, are arcuately curved in a convex manner or planar, in the latter case the radially inner contour of the annular shoulder (11) representing a polygon.

4. Grinding roller for the pressure comminution of granular material, having a roller shell (10) with wear-resistant surface reinforcement, suitable for autogenous wear protection, and with end-face reinforcement in the region of the peripheral edge of the roller, wherein
the end-face reinforcement comprises a multiplicity of prefabricated hard bodies (12) arranged in series to form a circle and forming the peripheral end edge of the roller, and
at the end edge of the roller, the hard bodies (12) are arranged in a peripheral annular shoulder (11) of the roller shell (10), and wherein
in the mounted state, the hard bodies (17) have, seen in plan view of the roller end face, the shape of a hammerhead with a shaft (18), the hammerhead respectively being arranged in the annular groove (11) of the roller shell and the shaft (18) respectively being inserted in radial-axial grooves (19) distributed around the circumference of the roller end face, and
the hard bodies (12) protrude both axially from the end face and radially from the surface of the roller shell (10).

5. Grinding roller according to Claim 4, **characterized in that** the shaft (18) of the hammerhead-shaped hard bodies (17) has at the free end a cylindrical thickening (21), which is respectively made to fit in a radial bore of an outer series of bores adjacent the edge of the roller shell of the roller end face, so that the hard bodies (17) are axially secured in the roller shell (10) by this thickening (21).

6. Grinding roller according to Claim 5, **characterized in that**, for the radial fixing of the hammerhead-shaped hard bodies (17), they are adhesively bonded or soldered in their radial grooves (19).

7. Grinding roller according to Claims 4 or 5, **characterized in that** the hammerhead-shaped hard bodies (17) are radially supported only over the underside (20) of the shaft (18) at the base of the groove (19) and not on the annular shoulder (11) of the roller shell.

## Revendications

1. Cylindre de broyage pour le broyage par pression d'un matériau granulaire, comprenant une enveloppe de cylindre (10) avec un renforcement de surface résistant à l'usure et approprié pour la protection autogène contre l'usure, et comprenant un renforcement de la surface frontale dans la région de l'arête périphérique du cylindre,
le renforcement de la surface frontale se composant d'une pluralité de corps durs (12) préfabriqués alignés les uns contre les autres en cercle et formant l'arête frontale périphérique du cylindre, et
les corps durs (12) étant disposés sur l'arête frontale du cylindre dans un épaulement annulaire périphérique (11) de l'enveloppe de cylindre (10), et s'appuyant à la fois axialement et radialement contre l'épaulement annulaire (11) de l'enveloppe de cylindre et étant connectés de manière amovible à l'enveloppe de cylindre (10), et
les corps durs (12) dépassant axialement de la surface frontale et radialement de la surface de l'enveloppe de cylindre (10).

2. Cylindre de broyage selon la revendication 1,
**caractérisé en ce que** les corps durs (12) sont serrés au moyen d'éléments de vissage et de serrage (13, 14) répartis sur la périphérie de la surface frontale du cylindre dans l'épaulement annulaire périphérique (11) de l'enveloppe de cylindre (10).

3. Cylindre de broyage selon la revendication 1,
**caractérisé en ce que** les surfaces situées radialement à l'intérieur des corps durs (12), avec lesquelles ils s'appuient radialement contre l'épaulement annulaire (11) de l'enveloppe de cylindre, sont courbées en forme d'arc de cercle ou sont planes, et dans ce dernier cas, le contour situé radialement à l'intérieur de l'épaulement annulaire (11) constitue un polygone.

4. Cylindre de broyage pour le broyage par pression d'un matériau granulaire comprenant une enveloppe de cylindre (10) avec un renforcement de surface résistant à l'usure et approprié pour la protection autogène contre l'usure, et comprenant un renforcement de la surface frontale dans la région de l'arête périphérique du cylindre,
le renforcement de la surface frontale se composant d'une pluralité de corps durs (12) préfabriqués alignés les uns contre les autres en cercle et formant l'arête frontale périphérique du cylindre, et
les corps durs (12) étant disposés sur l'arête frontale du cylindre dans un épaulement annulaire périphérique (11) de l'enveloppe de cylindre (10), et les corps durs (17) présentant, dans l'état monté, la forme d'une tête de marteau avec un manche (18), en vue de dessus sur la surface frontale du cylindre, la tête de marteau étant dans chaque cas disposée dans la rainure annulaire de l'enveloppe de cylindre (11) et la tige (18) étant à chaque fois insérée dans des rainures radiales-axiales (19) réparties autour de la périphérie de la surface frontale du cylindre, et les corps durs (12) dépassant axialement de la surface frontale et radialement de la surface de l'enveloppe de cylindre (10).

5. Cylindre de broyage selon la revendication 4, **caractérisé en ce que** la tige (18) des corps durs (17) en forme de tête de marteau présente à l'extrémité libre un épaississement (21), qui est ajusté à chaque fois dans un alésage radial d'une rangée d'alésages adjacents extérieurs sur le bord d'enveloppe de cylindre de la surface frontale du cylindre, de sorte que les corps durs (17) soient fixés axialement avec cet épaississement (21) dans l'enveloppe de cylindre (10).

6. Cylindre de broyage selon la revendication 5, **caractérisé en ce que** pour la fixation radiale des corps durs (17) en forme de tête de marteau, ceux-ci sont collés ou brasés dans leurs rainures radiales (19).

7. Cylindre de broyage selon les revendications 4 ou 5, **caractérisé en ce que** les corps durs (17) en forme de tête de marteau ne sont supportés radialement que par le biais du côté inférieur (20) de la tige (18) au niveau du fond de rainure et non au niveau de l'épaulement annulaire (11) de l'enveloppe de cylindre.
